# EUROPÄISCHE PATENTSCHRIFT

(11) **EP 3 011 240 B1**
(45) Veröffentlichungstag und Bekanntmachung des Hinweises auf die Patenterteilung: **09.09.2020**
(21) Anmeldenummer: 14730165.9
(22) Anmeldetag: 16.06.2014
(51) Int. Cl.: F25D 23/02

(54) **TÜR FÜR EIN HAUSHALTSGERÄT MIT EINER ABDECKSCHALE SOWIE HAUSHALTSGERÄT MIT EINER DERARTIGEN TÜR**
DOOR FOR A DOMESTIC APPLIANCE WITH A FRONT SHELL AND DOMESTIC APPLIANCE WITH SUCH A DOOR
PORTE POUR UN APPAREIL MÉNAGER COMPRENANT UN PLATEAU DE COUVERCLE ET APPAREIL MÉNAGER DOTÉ D'UNE TELLE PORTE

(30) Priorität: 19.06.2013 DE 102013211471
(43) Veröffentlichungstag der Anmeldung: 27.04.2016
(73) Patentinhaber: BSH Hausgeräte GmbH, 81739 München (DE)
(72) Erfinder: ALT, René, 81541 München (DE); BECKE, Christoph, 83109 Grosskarolinenfeld (DE); EICHER, Max, 80689 München (DE); HARTWEIN, Christine, 80469 München (DE); KLEINLEIN, Philipp, 81371 München (DE); RAAB, Alfred, 73460 Hüttlingen (DE); STAUD, Ralph, 81667 München (DE); TISCHER, Thomas, 85540 Haar (DE)
(86) Internationale Anmeldenummer: PCT/EP2014/062504
(87) Internationale Veröffentlichungsnummer: WO 2014/202500

(56) Entgegenhaltungen:
- EP-A1- 1 935 313
- EP-A2- 2 253 908
- EP-A2- 2 299 213
- CN-Y- 2 446 469
- CN-Y- 2 447 706
- DE-A1-102009 003 125
- DE-A1-102011 006 962
- DE-U1-202007 001 638

## Beschreibung

Die Erfindung betrifft eine Tür für ein Haushaltsgerät, mit einer Außenseite. Des Weiteren betrifft die Erfindung ein Haushaltsgerät mit einer derartigen Tür.

Bei Haushaltsgeräten, wie beispielsweise Haushaltskältegeräten, die ein Kühlgerät oder ein Gefriergerät oder ein Kühl-Gefrier-Kombigerät sein können, ist eine frontseitige Tür vorgesehen, mit welcher ein Innenraum, in dem Lebensmittel, wie Speisen und Getränke aufgenommen sind, verschließbar ist. Eine derartige Tür ist üblicherweise an ein Gehäuse des Haushaltsgeräts angeschlagen und relativ dazu verschwenkbar. Eine derartige Tür weist üblicherweise eine Außenseite auf, die im geschlossenen Zustand dem Innenraum abgewandt ist und in dem Zusammenhang dann auch die Frontseite des Geräts bildet. Üblicherweise ist diese Außenseite der Tür, die fest mit der Tür verbunden ist, in der Farbe gestaltet, wie auch das Gehäuse ausgebildet ist. Da diese Außenseiten üblicherweise lackiert oder aus einem bereits die Farbe wiedergebenden Material, wie Edelstahl, ausgebildet sind, ist die Variabilität der optischen Gestaltung der Tür eingeschränkt.

DE 10 2011 006962 A1 offenbart eine Tür eines Kältegerätes, die einen Außenwandaufbau und einen Innenwandaufbau aufweist, wobei ein dadurch begrenzter Hohlraum mit Isolationsmaterial ausgefüllt ist.

EP 1 935 313 A1 offenbart ein Einbauhaushaltsgerät mit einer Tür, die mit einem Verkleidungselement ausgestattet ist.

CN 2 446 469 Y offenbart ein Kältegerät mit einer frei verschiebbaren und transparenten Abdeckung einer Tür des Kältegeräts.

CN 2 447 706 Y offenbart ein Kältegerät mit einem Korpus und einer Tür und einer transparenten Abdeckung der Tür.

Die Dokumente DE102009003125, EP2253908 und EP2299213 offenbaren Kältegeräte mit Türen, die Abdeckschalen aufweisen.

Das Dokument DE202007001638U offenbart ein Mobilkühlschrank mit einer magnetisch gegenüber dem Korpus zugehaltenen Kühlschranktür.

Es ist Aufgabe der vorliegenden Erfindung, eine Tür für ein Haushaltsgerät sowie ein entsprechendes Haushaltsgerät zu schaffen, welche beziehungsweise welches in der optischen Ausgestaltung flexibilisiert und nutzerindividueller gestaltbar ist.

Diese Aufgabe wird durch eine Tür und ein Haushaltsgerät gemäß den folgenden Ansprüchen gelöst. Die vorliegende Erfindung ist offenbart im unabhängigen Anspruch 1. Weitere Ausführungsbeispiele sind offenbart in den abhängigen Ansprüchen.

Eine erfindungsgemäße Tür für ein Haushaltsgerät umfasst eine Außenseite. Die Außenseite ist an einem Grundkörper der Tür ausgebildet und stellt in dem Zusammenhang eine einem Innenraum des Haushaltsgeräts bei geschlossener Tür abgewandte Frontseite dar. Ein wesentlicher Gedanke der Erfindung ist darin zu sehen, dass die Tür eine Abdeckschale aufweist, die zerstörungsfrei lösbar an der Tür angeordnet ist, und die Außenseite zumindest bereichsweise durch die Abdeckschale abgedeckt ist. Durch eine derartige Ausgestaltung ist die optische und auch funktionelle Variabilität der Tür erreicht. Die nutzerindividuellere Ausgestaltung ist sowohl bezüglich des optischen Erscheinungsbilds als auch bezüglich der funktionellen Verwendung verbessert. Dabei wird erfindungsgemäß die Abdeckschale mittels Magnete an dem Grundkörper zerstörungsfrei lösbar befestigt.

Durch eine derartige Abdeckschale ist ein austauschbares Bauteil bereitgestellt, welches auch einen gewissen Schutz für die Außenseite bietet, so dass ein Verkratzen oder das Ausbilden von Dellen verhindert wird. Die Abdeckschale kann in dem Zusammenhang einfach abgenommen und ausgetauscht werden. Dadurch bleibt auch die Tür, und insbesondere die Außenseite dauerhaft neuwertig.

Vorzugsweise weist die Abdeckschale zumindest eine Frontplatte auf, die die Außenseite vollflächig abdeckt. Die oben genannten Vorteile werden dadurch nochmals bekräftigt. Im Übrigen wird durch diese Ausgestaltung auch gegebenenfalls ein vollständig anderer optischer Eindruck der Tür erreicht. Dies kann sowohl farblich als auch materiell variabel gestaltet werden, so dass auch in dem Zusammenhang eine hohe Flexibilität und Nutzerindividualität erreicht ist.

Es ist vorgesehen, dass die Abdeckschale wannenartig ausgebildet ist und eine Frontplatte aufweist, die die Außenseite des Grundkörpers der Tür abdeckt. Darüber noch weist die Abdeckschale auch Seitenränder auf, die Seitenränder des Grundkörpers der Tür zumindest bereichsweise abdecken. Vorzugsweise sind die Seitenränder durch sich in Tiefenrichtung der Tür erstreckende Schenkel gebildet. Neben einer weiteren Flexibilität der optischen funktionalen Verbesserung der Ausgestaltung der Tür ist durch diese Ausgestaltung der Abdeckschale auch eine mechanisch stabile Befestigung ermöglicht. Vorzugsweise ist vorgesehen, dass die Seitenränder im Horizontalschnitt U-förmig ausgebildet sind.

Erfindungsgemäß ist vorgesehen, dass die Abdeckschale wannenartig ausgebildet ist und eine Frontplatte aufweist, die die Außenseite des Grundkörpers der Tür abdeckt und dass die Abdeckschale Seitenränder aufweist, die mit Seitenrändern des Grundkörpers der Tür fluchtend angeordnet sind. Die Seitenränder der Abdeckschale decken somit insbesondere die Seitenränder der Tür nicht ab und hintergreifen diese nicht. Die Breite der Tür, gemessen zwischen den zwei sich gegenüberliegenden Seitenrändern der Tür, und die Breite der Abdeckschale, gemessen zwischen den zwei sich gegenüberliegenden Seitenrändern der Abdeckschale, ist somit identisch. Die Seitenränder der Abdeckschale können durch sich im Wesentlichen in Tiefenrichtung erstreckende Schenkel gebildet sein. Durch diese Schenkel werden Befestigungsmittel der Abdeckschale, z.B. Magnete, Rastverbindungen, Klettverschlüsse etc., weitestgehend abgedeckt und vor Verschmutzung geschützt. Zwischen den Seitenrändern der Abdeckschale, z.B. freien Endkanten der Schenkel, und der Außenseite der Tür ist vorzugsweise ein Spalt vorgesehen. Der Spalt kann ein Spaltmaß von beispielsweise 0,5 mm bis 5 mm aufweisen.

Es kann vorgesehen sein, dass die Tür an einem Seitenrand, vorzugsweise an beiden Seitenrändern, eine sich über die komplette Höhe der Tür erstreckende Griffmulde aufweist.

Es kann vorgesehen sein, dass die Abdeckschale an einem horizontalen Rand, vorzugsweise dem oberen horizontalen Rand, oder an beiden horizontalen Rändern, einen Schenkel aufweist, der sich in Tiefenrichtung der Tür erstreckt. Einerseits kann ein derartiger Schenkel an dem oberen horizontalen Rand als zusätzliche Verbindung zwischen Abdeckschale und Tür dienen. Insbesondere kann dieser Schenkel einen oberen Rand der Tür, z.B. eine Deckfläche, überdecken und sich auf diesem abstützen, so dass Gewichtskräfte der Abdeckschale zumindest teilweise hierdurch übertragen werden können. Andererseits kann dieser Schenkel bzw. diese Schenkel gegebenenfalls zum Abdecken eines Spaltes zwischen der Tür und dem Gehäuse eingesetzt werden.

Vorzugsweise ist vorgesehen, dass die Abdeckschale mittels einer Rastverbindung und/oder einer Klipsverbindung und/oder eine Einhängeverbindung an der Tür zerstörungsfrei lösbar befestigt ist. Diese Ausgestaltungen zur Befestigung der Abdeckschale sind sehr einfach gestaltet und ermöglichen somit eine sehr schnelle Befestigung und Abnahme der Abdeckschale. Vorteilhaft ist eine derartige Ausgestaltung dann, wenn die Abdeckschale lediglich eine Platte darstellt und ansonsten keine mechanisch stabilen Befestigungsmöglichkeiten gegeben sind.

Vorzugsweise ist vorgesehen, dass die Abdeckschale mittels Haken-Ösen-Verbindungen an der Tür zerstörungsfrei lösbar befestigt ist, wobei hier sogenannte Klettverschlüsse ausgebildet sein können. Diese Ausgestaltung ist ebenfalls sehr einfach ausgebildet und sehr schnell lösbar und wieder anbringbar. Gerade bei sehr gewichtsminimierten Abdeckschalen kann dies dann auch vorteilhaft vorgesehen sein und ebenfalls eine positionssichere Anbringung der Abdeckschale an dem Grundkörper ermöglichen. Möglich ist, dass mehrere voneinander separate Verbindungsstellen gebildet sind, bei denen jeweils ein Teil der Haken-Ösen-Verbindung auf der Abdeckschale und auf der Tür angebracht sind, z.B. angeklebt sind. Beispielsweise können mehrere rechteckige Verbindungsstellen, z.B. in jedem Eckbereich von Abdeckschale bzw. Tür, vorgesehen sein. Möglich ist auch, streifenartige Verbindungsstellen vorzusehen, die sich z.B. entlang Randbereichen von Abdeckschale bzw. Tür erstrecken.

Erfindungsgemäß ist vorgesehen, dass die Abdeckschale mittels Magnete an der Tür zerstörungsfrei lösbar befestigt ist.

Möglich ist auch, dass die Abdeckschale an der Tür mittels einer oder mehrerer Schraubverbindungen befestigt ist.

Es ist an dieser Stelle zu erwähnen, dass die genannten optionalen Ausgestaltungen an Befestigungsmöglichkeiten jeweils für sich betrachtet alleine vorgesehen sein können, um die Befestigung der Abdeckschale an dem Grundkörper zu ermöglichen oder jedoch auch beliebige Kombinationen verschiedener Befestigungsmöglichkeiten vorgesehen sein können. Möglich ist insbesondere, dass die Abdeckschale bezüglich einer senkrecht stehenden, in Tiefenrichtung verlaufenden Mittenebene der Tür auf einer ersten Seite, z.B. der linken Seite, mittels einer ersten Befestigungsmöglichkeit mit der Tür verbunden ist, z.B. durch Formschluß, und auf einer zweiten Seite, z.B. der rechten Seite, mittels einer zweiten Befestigungsmöglichkeit mit der Tür verbunden ist, z.B. angeschraubt ist.

Bei einigen Befestigungsmöglichkeiten, wie beispielsweise Magnete, kann auch einen Drehen der Abdeckschale im befestigen Zustand erfolgen, so dass die Orientierung und Lage änderbar ist.

Vorzugsweise ist vorgesehen, dass die Abdeckschale zumindest bereichsweise aus einem undurchsichtigen Material ausgebildet ist. Durch diese Ausgestaltung wird somit eine blickdichte Abdeckung der Außenseite erreicht, so dass bezüglich der optischen Variabilität der Tür ein weiterer Vorteil erreicht ist. Ein Betrachter nimmt bei einer derartigen Ausgestaltung weder die Außenseite noch deren materielle und farbliche Ausgestaltung wahr, sondern erkennt nur noch diese Abdeckschale in ihrer materiellen und farblichen Ausgestaltung.

Es kann auch vorgesehen sein, dass die Abdeckschale zumindest bereichsweise aus einem durchsichtigen Material ausgebildet ist. In dem Zusammenhang kann beispielsweise ein Glas oder ein Kunststoff vorgesehen sein. Es kann hier sowohl vollständig transparent als auch eine transluzente oder opake Ausgestaltung vorgesehen sein. Bei derartigen Ausgestaltungen ist die Abdeckschale dann insbesondere als Stoßschutz oder Verkratzschutz für die Außenseite und gegebenenfalls die Seitenränder des Grundkörpers vorgesehen.

Es kann auch vorgesehen sein, dass die Abdeckschale als mit einem Stoff oder dergleichen bespannter Rahmen ist.

In einer besonders vorteilhaften Ausführung ist vorgesehen, dass auf der Rückseite der Abdeckschale zumindest in dem durchsichtigen Bereich zumindest teilweise eine zerstörungsfrei unlösbare Beschichtung oder Folie aufgebracht ist. Durch eine derartige Ausgestaltung kann eine weitere Nutzerindividualisierung ermöglicht werden, da die Abdeckschale farblich, funktionell und materiell höchst flexibel ausgebildet werden kann. In dem Zusammenhang kann es vorgesehen sein, dass beispielsweise die Abdeckschale aus Glas oder Kunststoff ist und mit einer metallischen Beschichtung auf der Rückseite versehen ist. Dadurch werden ganz spezielle individuelle optische Ausgestaltungen erreicht, die auch mit einer spezifischen optischen Tiefenwirkung bei Betrachtung einhergehen. Ebenso ist es dann auch möglich, spezifische Informationen oder Bildgestaltungen oder anderweitige Informationen auf die Rückseite aufzubringen, die dann von einem Nutzer bei frontseitiger Betrachtung der Tür und somit auch der Abdeckschale erkannt und wahrgenommen werden können. Die Beschichtung kann beispielsweise als Bedruckung aufgebracht sein. Ebenso kann ein Sputtern vorgesehen sein. Auch anderweitige bekannte Beschichtungsverfahren sind selbstverständlich möglich. Ebenso kann auch eine Gravur, beispielsweise mittels Laser, vorgesehen sein.

In einer weiteren sehr vorteilhaften Ausgestaltung kann vorgesehen sein, dass zwischen der Abdeckschale und der Außenseite des Grundkörpers eine zerstörungsfrei lösbar angeordnete Informationslage eingebracht ist, die somit ein separates Teil zur Abdeckschale und zur Außenseite darstellt. Durch eine derartige Ausgestaltung ist die Flexibilität der nutzerindividuellen Gestaltung nochmals erhöht. Denn der Nutzer kann praktisch beliebig die Informationslage austauschen und somit seinen individuellen Bedürfnissen anpassen.

Die Informationslage kann beispielsweise ein Bild oder ein Stoff sein. Als Bild kann ein Plakat oder ein sonstiges bedrucktes Papier oder dergleichen vorgesehen sein.

Die Abdeckschale kann gemäß den obigen Ausführungen somit als wannenartige Haube oder als Frontplatte mit seitlichen Profilen oder jedoch nur als Platte ausgebildet sein.

Durch eine derartige Individualisierungsmöglichkeit einer Tür kann auch sich verändernden Aufstellbedingungen des Haushaltsgeräts, beispielsweise bei einem Kauf einer neuen Küche und dergleichen nutzerindividuell Rechnung getragen werden.

Durch eine austauschbare Abdeckschale kann auch ein optisch und/oder materiell und/oder formspezifisch sehr individuelles Bauteil bereitgestellt werden, durch welches beispielsweise auch eine Ausgestaltung der Tür mit sehr hochwertigen Materialen ermöglicht ist, dennoch nicht der gesamte Grundkörper aus diesem Material ausgebildet werden muss, wodurch auch eine kostenreduzierte Ausführung der Tür bei dennoch gleichwertiger Erscheinung erreicht ist.

Des Weiteren betrifft die Erfindung ein Haushaltsgerät, insbesondere ein Haushaltskältegerät, mit einer erfindungsgemäßen Tür oder einer vorteilhaften Ausgestaltung davon. Das Haushaltskältegerät kann beispielsweise ein Kühlgerät oder ein Gefriergerät oder ein Kühl-Gefrier-Kombigerät sein. Insbesondere ist das Haushaltsgerät zur freistehenden Positionierung ausgebildet und somit insbesondere nicht in einer Möbeleinbaunische angeordnet.

Vorzugsweise ist vorgesehen, dass die Abdeckschale farblich unterschiedlich zur Außenseite der Tür und/oder einem Gehäuse des Haushaltsgeräts, an dem die Tür befestigt ist, ausgebildet ist. Zusätzlich oder anstatt dazu kann auch die materielle Ausgestaltung der Abdeckschale unterschiedlich zur Außenseite der Tür und/oder einem Gehäuse des Haushaltsgeräts sein.

Ausführungsbeispiele der Erfindung werden nachfolgend anhand schematischer Zeichnungen näher erläutert. Es zeigen:
- Fig. 1: eine perspektivische Darstellung des Ausführungsbeispiels eines erfindungsgemäßen Haushaltsgeräts mit optional dargestellten unterschiedlichen Abdeckschalen;
- Fig. 2: eine Explosionsdarstellung eines Beispiels einer Tür mit einer Abdeckschale, die nicht ein Teil der vorliegenden Erfindung ist;
- Fig. 3: eine perspektivische Darstellung eines Haushaltsgeräts mit der Tür und der Abdeckschale gemäß Fig. 2;
- Fig. 4: eine Explosionsdarstellung eines weiteren Beispiels einer Tür mit einer Abdeckschale;
- Fig. 5: eine perspektivische Darstellung eines Beispiels eines Haushaltsgeräts mit einer Tür gemäß Fig. 4;
- Fig. 6: eine perspektivische Darstellung eines weiteren Beispiels einer Tür mit einer Abdeckschale, die nicht ein Teil der vorliegenden Erfindung ist;
- Fig. 7: eine perspektivische Darstellung eines Beispiels eines Haushaltsgeräts mit einer Tür gemäß Fig. 6;
- Fig. 8: eine perspektivische Darstellung eines weiteren Beispiels einer Tür mit einer Abdeckschale, die nicht ein Teil der vorliegenden Erfindung ist;
- Fig. 9: eine Schnittdarstellung aus Fig. 8 und
- Fig. 10: eine zu Fig. 9 analoge Darstellung eines Ausführungsbeispiels, das ein Teil der vorliegenden Erfindung ist;

In den Figuren werden gleiche oder funktionsgleiche Elemente mit den gleichen Bezugszeichen versehen.

In Fig. 1 ist in einer perspektivischen Darstellung ein Haushaltsgerät gezeigt, welches ein Haushaltskältegerät 1 ist. Es ist im Ausführungsbeispiel als Kühl-Gefrier-Kombigerät ausgebildet. Das Haushaltskältegerät 1 umfasst ein Gehäuse 2, welches zwei separate Innenräume, nämlich einen Kühlraum und einen Gefrierraum, begrenzt. Frontseitig sind diese Räume durch Türen 3 und 4 verschließbar, wobei diese Türen 3 und 4 in Fig. 1 auch im geschlossenen Zustand gezeigt sind. Die Türen 3 und 4 sind unabhängig voneinander zu öffnen und zu schließen. Die Tür 3 umfasst einen Grundkörper 3a, der eine Frontseite beziehungsweise eine Außenseite 3b und Seitenränder aufweist, von denen lediglich der Seitenrand 3c zu erkennen ist.

Entsprechend umfasst die Tür 4 einen Grundkörper 4a mit einer Frontseite beziehungsweise Außenseite 4b und Seitenrändern, von denen auch hier lediglich der vertikale Seitenrand 4c zu erkennen ist.

Gerade bei einem Haushaltskältegerät 1 ist es üblich, dass diese Türen 3 und 4 mit ihren Grundkörpern 3a und 4a jeweils eine Außenschale aufweisen, die die Außenseiten 3b beziehungsweise 4b, umfassen. Darüber hinaus ist eine Innenschale vorgesehen, die mit der Außenschale verbunden ist. In einem Zwischenraum zwischen der Außenschale und der Innenschale ist üblicherweise ein thermisch isolierendes Material, wie beispielsweise ein Isolationsschaum oder ein Vakuumisolationspaneel eingebracht.

Das Haushaltskältegerät 1 umfasst darüber hinaus eine zur Tür 3 beziehungsweise zur Tür 4 jeweils vorgesehene separate Abdeckschale. In dem Zusammenhang sind in Fig. 1 mehrere Beispiele derartiger Abdeckschalen gezeigt. Bei einer ersten Ausführung ist eine Abdeckschale 5 für die Tür 3 vorgesehen. Die Abdeckschale 5 ist in ihren Ausmaßen so gestaltet, dass sie mit einer Frontplatte 5a die Außenseite 3b vollflächig abdeckt. Darüber hinaus umfasst die Abdeckschale 5 auch noch Seitenränder 5b, die im an den Grundkörper 3a befestigten Zustand auch die Seitenränder 3c abdecken. Die Abdeckschale 5 ist einstückig ausgebildet. Darüber hinaus ist eine Abdeckschale 6 für die Tür 4 vorgesehen, die ebenfalls eine Frontplatte 6a und Seitenränder 6b aufweist. Diese Abdeckschale 6 ist analog zur zerstörungsfrei lösbaren Befestigungsmöglichkeit der Abdeckschale 5 an der Tür 3 ebenfalls zerstörungsfrei lösbar an der Tür 4, insbesondere dem Grundkörper 4a, befestigbar. Auch hier ist die Frontplatte 6a in ihren Ausmaßen so dimensioniert, dass sie die Außenseite 4b vollflächig abdeckt.

Es ist hier vorgesehen, dass die Abdeckschalen 5 und 6 farblich und/oder materiell unterschiedlich zur Außenseite 3b beziehungsweise 4b und den Seitenrändern 3c beziehungsweise 4c sind.

In der gezeigten Ausführung ist vorgesehen, dass die Abdeckschalen 5 und 6 aus einem undurchsichtigen Material sind, so dass bei einem angebrachten Zustand der Abdeckschalen 5 und 6 an den Grundkörpern 3a und 4a die Außenseiten 3b und 4b blickdicht abgedeckt sind.

In Fig. 1 ist darüber hinaus ein weiteres Ausführungsbeispiel von Abdeckschalen 5' und 6' gezeigt. Einziger Unterschied zur Ausgestaltung der Abdeckschalen 5 und 6 ist hier die unterschiedliche Farbgebung und/oder materielle Ausführung.

Darüber hinaus ist in Fig. 1 ein weiteres Ausführungsbeispiel von Abdeckschalen 5" und 6" gezeigt. Diese Abdeckschalen 5" und 6" sind aus einem durchsichtigen Material, beispielsweise Glas oder Kunststoff ausgebildet. Im an die Grundkörper 3a und 4a angebrachten Zustand der Abdeckschalen 5" und 6" kann dann noch die Außenseite 3b beziehungsweise 4b eingesehen werden. Vorteilhaft kann vorgesehen sein, dass bei der Abdeckschale 5" und/oder 6" eine Rückseite und somit eine im angebrachten Zustand der Außenseite 3b beziehungsweise 4b zugewandte Seite mit einer zerstörungsfrei unlösbaren Beschichtung, beispielsweise einer Bedruckung oder dergleichen, versehen ist. Dadurch können unifarbene individuelle Ausgestaltungen ebenso vorgesehen sein, als auch die Ausbildung von Bildmotiven oder sonstigen Informationsdarstellungen erfolgen.

Es kann auch vorgesehen sein, dass bei einer Ausgestaltung, wie sie durch die Abdeckschalen 5" und 6" gezeigt ist, im angebrachten Zustand zwischen der Außenseite 3b und der Abdeckschale 5" und/oder der Abdeckschale 6" und der Außenseite 4b eine dazu separate Informationslage, beispielsweise ein Stoff oder ein Bild zerstörungsfrei lösbar eingebracht ist. Bei einer derartigen Ausgestaltung stellt dann der Grundkörper 3a und die Abdeckschale 5" quasi eine Art Bilderrahmen oder Ausstellungskasten dar.

Es kann auch vorgesehen sein, dass auf den Grundkörper 3a beispielsweise die Abdeckschale 5" aufgebracht ist, und auf den Grundkörper 4a die Abdeckschale 6 oder 6' aufgebracht ist. Auch hier kann eine somit nutzerindividuelle Variation und Flexibilisierung durchgeführt werden.

In Fig. 2 ist in einer Explosionsdarstellung ein weiteres Beispiel der Tür 3 mit dem Grundkörper 3a gezeigt, das nicht ein Teil der vorliegenden Erfindung ist. Bei dieser Ausgestaltung ist die Abdeckschale 5 wannenartig ausgebildet und umfasst die Frontplatte 5a und vollständig umlaufend die Seitenränder 5b, so dass im zusammengesetzten Zustand der Grundkörper 3a quasi in dieser wannenartigen Abdeckschale aufgenommen ist beziehungsweise vollständig frontseitig und seitlich eingefasst ist. Bei dieser Ausgestaltung ist die Abdeckschale 5 quasi als Haube für den Grundkörper 3a vorgesehen.

In Fig. 3 ist in einer perspektivischen Darstellung das Haushaltskältegerät 1 mit der Ausgestaltung der Tür 3 und der Abdeckschale 5, wie sie in Fig. 2 gezeigt ist, ausgebildet. Auch hier kann selbstverständlich die Abdeckschale 5 aus einem vollständig blickdichten Material und/oder einer blickdichten Farbgebung ausgebildet sein, oder vollständig durchsichtig oder transluzent oder opak ausgebildet sein.

In Fig. 4 ist in einer weiteren Explosionsdarstellung die Tür 3 gezeigt, wobei bei dieser Ausführung die Abdeckschale 5 lediglich eine insbesondere ebene Frontplatte 5a aufweist. Sich aus der Ebene aus der Frontplatte 5a heraus erstreckende Seitenränder 5b sind hier nicht vorgesehen. Zur Befestigung dieser Abdeckschale 5 an dem Grundkörper 3a können beispielsweise eine Rastverbindung und/oder eine Klipsverbindung und/oder eine Haken-Ösen-Verbindung und/oder Magnete und/oder eine Einhängeverbindung vorgesehen sein.

In Fig. 5 ist in einer perspektivischen Darstellung ein Beispiel eines Haushaltskältegeräts 1 gezeigt, welches eine Tür 3 mit einer Abdeckschale 5 gemäß der Darstellung in Fig. 4 aufweist.

In Fig. 6 ist in einer perspektivischen Darstellung ein weiteres Beispiel der Tür 3 mit einer Abdeckschale 5 gezeigt, das nicht ein Teil der vorliegenden Erfindung ist. Bei dieser Ausgestaltung umfasst die Abdeckschale 5 neben einer im Wesentlichen ebenen Frontplatte 5a vertikale Seitenränder 5b, die in einem Horizontalschnitt (x-z-Ebene) U-förmig gestaltet sind. Dadurch wird durch die Seitenränder 5b auch eine Führungs- und Halteschiene geschaffen, mittels welcher dann die Abdeckschale 5 auf den Grundkörper 3a von oben aufgeschoben werden kann. Dies ist durch den Pfeil P in Fig. 6 verdeutlicht.

In Fig. 7 ist ein Beispiel eines Haushaltskältegerät 1 gezeigt, bei dem eine Tür 3 mit einer Abdeckschale 5 gemäß der Darstellung in Fig. 6 ausgebildet ist. Insbesondere ist vorgesehen, dass auch die Abdeckschale 6, wie sie in Fig. 7 an der Tür 4 in der montieren Endposition gezeigt ist, analog zur Abdeckschale 5 ausgebildet ist.

Fig. 8 zeigt eine perspektivische Darstellung eines weiteren Beispiels einer erfindungsgemäßen Tür 3 mit einer Abdeckschale 5, das nicht ein Teil der vorliegenden Erfindung ist. Die Tür 3 weist an beiden Seitenrändern 3c eine Griffmulde 7 auf, die über die komplette vertikale Erstreckung der Tür 3, d.h. deren Höhe, verläuft. Die Außenseite 3b der Tür 3 ist gewölbt, nämlich konvex ausgebildet.

Die Abdeckschale 5 hingegen weist eine Frontplatte 5a auf, die nicht gewölbt ist. Seitenränder 5b der Abdeckschale 5 werden jeweils durch einen mit der Frontplatte 5a verbundenen Schenkel 8 sowie einen mit dem Schenkel 8 verbundenen Halteabschnitt 9 gebildet. Die Schenkel 8 stehen im Wesentlichen senkrecht von der Frontplatte 5a in Tiefenrichtung ab. Die Halteabschnitte 9 stehen in einem Winkel zu den Schenkeln 8.

An einem oberen horizontalen Rand 10 ist ein weiterer Schenkel 11 angeordnet. Dieser kann sich bei aufgesetzter Abdeckschale 5 auf einer Deckfläche 12 der Tür abstützen. Der Schenkel 11 erstreckt sich nicht über die gesamte Breite der Abdeckschale 5, so dass diese einerseits einfach und kostengünstig gefertigt werden kann (z.B. als Stanz-BiegeTeil aus Blech) und andererseits sich die Seitenränder, insbesondere deren Schenkel 8 sowie deren Halteabschnitte 9, leicht bei der Montage elastisch verformen lassen.

Eine Schnittdarstellung entlang der Schnittebene IX-IX mit montierter Abdeckschale 5 ist in Fig. 9 dargestellt und zeigt wie die Abdeckschale 5 derart auf die Außenseite 3b der Tür 3 gespannt wurde, dass die Frontplatte 5a die gewölbte Kontur der Außenseite 3b übernimmt. Die Halteabschnitte 9 greifen in die Griffmulden 7 der Tür ein und bilden eine formschlüssige und aufgrund der elastischen Verformung der Halteabschnitte 9 auch eine kraftschlüssige Verbindung zwischen Abdeckschale 5 und Tür 3.

Fig. 10 zeigt eine zu Fig. 9 analoge Schnittdarstellung eines Ausführungsbeispieles. Es ist ein Teil der vorliegenden Erfindung. Wiederum weist die Tür 3 an den Seitenrändern 3c Griffmulden 7 auf, die sich über die gesamte Höhe der Tür 3 erstrecken. Im Unterschied zu dem Beispiel aus Fig. 9 greifen die Seitenränder 5b der Abdeckschale 5 jedoch nicht in die Griffmulden 7 ein.

Vielmehr ist die Abdeckschale 5 mittels einer Magnetverbindung und einer Rastverbindung an der Tür 3 befestigt. Bezüglich einer senkrecht stehenden und in Tiefenrichtung verlaufenden Mittenebene 13 ist die Magnetverbindung links und die Rastverbindung rechts angeordnet.

Die Magnetverbindung wird durch zwei Magnete 14 gebildet, von denen einer mit der Tür 3 und einer mit der Abdeckschale 5 verbunden ist. Die Rastverbindung wird durch einen mit der Abdeckschale 5 verbundenen Rastkopf 14 sowie eine in der Tür 3 vorgesehene Rastöffnung 15 gebildet.

Zwar weist die Abdeckschale 5 an beiden Seitenrändern 5b wiederum Schenkel 8 auf. Anstelle jedoch in die Griffmulden 7 einzugreifen, verlaufen die Schenkel 8 bündig mit den Seitenrändern 3c der Tür 3. Die Schenkel 8 vermindern die Gefahr des Eindringens von Schmutz in den Zwischenraum zwischen Abdeckschale 5 und Tür 3, da nur ein kleiner Spalt 17 zwischen Endkanten der Schenkel 8 und der Außenseite 3b der Tür 3 vorhanden ist.

Die erläuterten Abdeckschalen können zumindest bereichsweise aus Glas oder Holz oder Metall oder Kunststoff sein.

**Bezugszeichenliste**

| | | | |
|---|---|---|---|
| 1 | Haushaltskältegerät | 10 | Rand |
| 2 | Gehäuse | 11 | Schenkel |
| 3 | Tür | 12 | Deckfläche |
| 3a | Grundkörper | 13 | Mittenebene |
| 3b | Außenseite | 14 | Magnet |
| 3c | Seitenrand | 15 | Rastkopf |
| 4 | Tür | 16 | Rastöffnung |
| 4a | Grundkörper | 17 | Spalt |
| 4b | Außenseite | P | Pfeil |
| 4c | Seitenrand | | |
| 5 | Abdeckschale | | |
| 5' | Abdeckschale | | |
| 5" | Abdeckschale | | |
| 5a | Frontplatte | | |
| 5b | Seitenränder | | |
| 6 | Abdeckschale | | |
| 6' | Abdeckschale | | |
| 6" | Abdeckschale | | |
| 6a | Frontplatte | | |
| 6b | Seitenränder | | |
| 7 | Griffmulde | | |
| 8 | Schenkel | | |
| 9 | Halteabschnitt | | |

## Patentansprüche

1. Tür (3, 4) für ein Haushaltsgerät (1), mit einem Grundkörper (3a, 4a), der eine Außenseite (3b, 4b) aufweist, wobei eine Abdeckschale (5, 5', 5", 6, 6', 6") zerstörungsfrei lösbar an der Tür (3, 4) angeordnet ist, und die Außenseite (3b, 4b) zumindest bereichsweise durch die Abdeckschale (5, 5', 5", 6, 6', 6") abgedeckt ist, wobei die Abdeckschale (5, 5', 5", 6, 6', 6") wannenartig ausgebildet ist und eine Frontplatte (5a, 6a) aufweist, die die Außenseite (3b, 4b) abdeckt, und Seitenränder (5b, 6b) aufweist, die Seitenränder (3c, 4c) des Grundkörpers (3a, 4a) zumindest bereichsweise abdecken, **dadurch gekennzeichnet, dass** die Abdeckschale (5, 5', 5", 6, 6', 6") mittels Magnete an dem Grundkörper (3a, 4a) zerstörungsfrei lösbar befestigt ist.

2. Tür (3, 4) nach Anspruch 1, **dadurch gekennzeichnet, dass** die Abdeckschale (5, 5', 5", 6, 6', 6") zumindest eine Frontplatte (5a, 6a) aufweist, die die Außenseite (3b, 4b) vollflächig abdeckt.

3. Tür (3, 4) nach Anspruch 1 oder 2, **dadurch gekennzeichnet, dass** die Seitenränder (5b, 6b) der Abdeckschale (5, 5', 5", 6, 6', 6") im Horizontalschnitt U-förmig ausgebildet sind.

4. Tür (3, 4) nach einem der Ansprüche 1 oder 2, **dadurch gekennzeichnet, dass** die Abdeckschale (5, 5', 5", 6, 6', 6") mittels einer Rastverbindung und/oder einer Clipsverbindung und/oder einer Einhängeverbindung an dem Grundkörper (3a, 4a) zerstörungsfrei lösbar befestigt ist.

5. Tür (3, 4) nach einem der Ansprüche 1 oder 2 oder 4, **dadurch gekennzeichnet, dass** die Abdeckschale (5, 5', 5", 6, 6', 6") mittels Haken-Ösen-Verbindungen an dem Grundkörper (3a, 4a) zerstörungsfrei lösbar befestigt ist.

6. Tür (3, 4) nach einem der vorhergehenden Ansprüche, **dadurch gekennzeichnet, dass** die Abdeckschale (5, 5', 5", 6, 6', 6") zumindest bereichsweise aus einem undurchsichtigen Material ausgebildet ist.

7. Tür (3, 4) nach einem der vorhergehenden Ansprüche, **dadurch gekennzeichnet, dass** die Abdeckschale (5, 5', 5", 6, 6', 6") zumindest bereichsweise aus einem durchsichtigen Material ausgebildet ist.

8. Tür (3, 4) nach Anspruch 7, **dadurch gekennzeichnet, dass** auf der Rückseite der Abdeckschale (5, 5', 5", 6, 6', 6") zumindest in dem durchsichtigen Bereich zumindest teilweise eine zerstörungsfrei unlösbare Beschichtung oder Folie aufgebracht ist.

9. Tür (3, 4) nach Anspruch 7 oder 8, **dadurch gekennzeichnet, dass** zwischen der Abdeckschale (5, 5', 5", 6, 6', 6") und der Außenseite (3b, 4b) eine zerstörungsfrei lösbar angeordnete Informationslage eingebracht ist.

10. Tür (3, 4) nach Anspruch 9, **dadurch gekennzeichnet, dass** die Informationslage ein Bild oder ein Stoff ist.

11. Tür (3, 4) nach einem der vorhergehenden Ansprüche, **dadurch gekennzeichnet, dass** die Abdeckschale (5) an einem horizontalen Rand, vorzugsweise dem oberen horizontalen Rand, oder an beiden horizontalen Rändern, einen Schenkel (11) aufweist, der sich in Tiefenrichtung der Tür (2,3) erstreckt.

12. Haushaltsgerät, insbesondere Haushaltskältegerät (1), mit zumindest einer Tür (3, 4) nach einem der vorhergehenden Ansprüche.

13. Haushaltsgerät nach Anspruch 12, **dadurch gekennzeichnet, dass** die Abdeckschale (5, 5', 5", 6, 6', 6") farblich und/oder materiell unterschiedlich zur Außenseite (3b, 4b) des Grundkörpers (3a, 4a) und/oder einem Gehäuse (2) des Haushaltsgeräts, an dem die Tür (3, 4) befestigt ist, ausgebildet ist.

## Claims

1. Door (3, 4) for a household appliance (1), with a base body (3a, 4a), which has an outer side (3b, 4b), wherein a covering shell (5, 5', 5", 6, 6', 6") is arranged on the door (3, 4) such that it can be released in a non-destructive manner, and the outer side (3b, 4b) is covered by the covering shell (5, 5', 5", 6, 6', 6") at least in regions, wherein the covering shell (5, 5', 5", 6, 6', 6") is embodied in a trough-like manner and has a front plate (5a, 6a), which covers the outer side (3b, 4b), and has side edges (5b, 6b), which cover side edges (3c, 4c) of the base body (3a, 4a) at least in regions, **characterised in that** the covering shell (5, 5', 5", 6, 6', 6") is fastened to the base body (3a, 4a) by means of magnets such that it can be released in a non-destructive manner.

2. Door (3, 4) according to claim 1, **characterised in that** the covering shell (5, 5', 5", 6, 6', 6") has at least one front plate (5a, 6a), which covers the full area of the outer side (3b, 4b).

3. Door (3, 4) according to claim 1 or 2, **characterised in that** the side edges (5b, 6b) of the covering shell (5, 5', 5", 6, 6', 6") are embodied such that they are U-shaped in their horizontal section.

4. Door (3, 4) according to one of claims 1 or 2, **characterised in that** the covering shell (5, 5', 5", 6, 6', 6") is fastened to the base body (3a, 4a) such that it can be released in a non-destructive manner, by means of a latch connection and/or a clip connection and/or a suspension connection.

5. Door (3, 4) according to one of claims 1 or 2 or 4, **characterised in that** the covering shell (5, 5', 5", 6, 6', 6") is fastened to the base body (3a, 4a) such that it can be released in a non-destructive manner, by means of hook and loop connections.

6. Door (3, 4) according to one of the preceding claims, **characterised in that** the covering shell (5, 5', 5", 6, 6', 6") is embodied as made of a non-transparent material, at least in regions.

7. Door (3, 4) according to one of the preceding claims, **characterised in that** the covering shell (5, 5', 5", 6, 6', 6") is embodied as made of a transparent material, at least in regions.

8. Door (3, 4) according to claim 7, **characterised in that** a coating or film, which cannot be released in a non-destructive manner, is at least partially applied to the rear side of the covering shell (5, 5', 5", 6, 6', 6"), at least in the transparent region.

9. Door (3, 4) according to claim 7 or 8, **characterised in that** an information point, which is arranged such that it can be released in a non-destructive manner, is introduced between the covering shell (5, 5', 5", 6, 6', 6") and the outer side (3b, 4b).

10. Door (3, 4) according to claim 9, **characterised in that** the information point is an image or a substance.

11. Door (3, 4) according to one of the preceding claims, **characterised in that** on a horizontal edge, preferably the upper horizontal edge, or on both horizontal edges, the covering shell (5) has a leg (11) which extends in the depth direction of the door (2, 3).

12. Household appliance, in particular household refrigeration appliance (1), with at least one door (3, 4) according to one of the preceding claims.

13. Household appliance according to claim 12, **characterised in that** the covering shell (5, 5', 5", 6, 6', 6") is embodied with a different colour and/or material from the outer side (3b, 4b) of the base body (3a, 4a) and/or a housing (2) of the household appliance, to which the door (3, 4) is fastened.

## Revendications

1. Porte (3, 4) pour un appareil ménager (1), comprenant un corps de base (3a, 4a) qui comprend un côté extérieur (3b, 4b), dans laquelle une coque de recouvrement (5, 5', 5", 6, 6', 6") est disposée de manière amovible non destructive sur la porte (3, 4), et dans laquelle le côté extérieur (3b, 4b) est recouvert au moins par endroits par la coque de recouvrement (5, 5', 5", 6, 6', 6"), dans laquelle la coque de recouvrement (5, 5', 5", 6, 6', 6") est réalisée en forme de bac et comprend une plaque frontale (5a, 6a) qui recouvre le côté extérieur (3b, 4b), et qui comprend des bords latéraux (5b, 6b) qui recouvrent au moins par endroits des bords latéraux (3c, 4c) du corps de base (3a, 4a), **caractérisée en ce que** la coque de recouvrement (5, 5', 5", 6, 6', 6") est fixée de manière amovible non destructive sur le corps de base (3a, 4a) au moyen d'aimants.

2. Porte (3, 4) selon la revendication 1, **caractérisée en ce que** la coque de recouvrement (5, 5', 5", 6, 6', 6") comprend au moins une plaque frontale (5a, 6a) qui recouvre le côté extérieur (3b, 4b) sur toute la surface.

3. Porte (3, 4) selon la revendication 1 ou 2, **caractérisée en ce que** les bords latéraux (5b, 6b) de la coque de recouvrement (5, 5', 5", 6, 6', 6") sont réalisés en forme de U en coupe horizontale.

4. Porte (3, 4) selon l'une quelconque des revendications 1 ou 2, **caractérisée en ce que** la coque de recouvrement (5, 5', 5", 6, 6', 6") est fixée de manière amovible non destructive sur le corps de base (3a, 4a) au moyen d'une liaison par encliquetage et/ou d'une liaison par clips et/ou d'une liaison par accrochage.

5. Porte (3, 4) selon l'une quelconque des revendications 1 ou 2 ou 4, **caractérisée en ce que** la coque de recouvrement (5, 5', 5", 6, 6', 6") est fixée de manière amovible non destructive sur le corps de base (3a, 4a) au moyen de liaisons à crochets et œillets.

6. Porte (3, 4) selon l'une quelconque des revendications précédentes, **caractérisée en ce que** la coque de recouvrement (5, 5', 5", 6, 6', 6") est réalisée au moins par endroits dans une matière non transparente.

7. Porte (3, 4) selon l'une quelconque des revendications précédentes, **caractérisée en ce que** la coque de recouvrement (5, 5', 5", 6, 6', 6") est réalisée au moins par endroits dans une matière transparente.

8. Porte (3, 4) selon la revendication 7, **caractérisée en ce que** sur le côté arrière la coque de recouvrement (5, 5', 5", 6, 6', 6") est placé un revêtement ou film non amovible de manière non destructive au moins en partie au moins dans la zone transparente.

9. Porte (3, 4) selon la revendication 7ou 8, **caractérisée en ce qu'**une couche informative disposée de manière amovible non destructive est placée entre la coque de recouvrement (5, 5', 5", 6, 6', 6") et le côté extérieur (3b, 4b).

10. Porte (3, 4) selon la revendication 9, **caractérisée en ce que** la couche informative est une image ou une matière.

11. Porte (3, 4) selon l'une quelconque des revendications précédentes, **caractérisée en ce que** la coque de recouvrement (5) comprend sur un bord horizontal, de préférence sur le bord supérieur horizontal ou sur les deux bords horizontaux, une languette (11) qui s'étend en direction en profondeur de la porte (2, 3).

12. Appareil ménager, notamment appareil frigorifique à usage domestique (1), comprenant au moins une porte (3, 4) selon l'une quelconque des revendications précédentes.

13. Appareil ménager selon la revendication 12, **caractérisé en ce que** la coque de recouvrement (5, 5', 5", 6, 6', 6") est réalisée au niveau couleur et/ou matière de manière différente par rapport au côté extérieur (3b, 4b) du corps de base (3a, 4a) et/ou par rapport à un boîtier (2) de l'appareil ménager, sur lequel la porte (3, 4) est fixée.
